# EUROPÄISCHE PATENTSCHRIFT

(11) **EP 1 859 168 B1**
(45) Veröffentlichungstag und Bekanntmachung des Hinweises auf die Patenterteilung: **03.05.2017**
(21) Anmeldenummer: 06707366.8
(22) Anmeldetag: 02.03.2006
(51) Int. Cl.: F04B 43/12, F04B 43/00

(54) **VERFAHREN UND VORRICHTUNG ZUR BESTIMMUNG DER EFFEKTIVEN FÖRDERRATE ODER EINSTELLUNG DER DREHZAHL EINER PERISTALTISCHEN PUMPE**
METHOD AND DEVICE FOR DETERMINING THE EFFECTIVE DELIVERY RATE OR FOR ADJUSTING THE SPEED OF A PERISTALTIC PUMP
PROCEDE ET DISPOSITIF POUR DETERMINER LE DEBIT EFFECTIF OU POUR REGLER LE REGIME D'UNE POMPE PERISTALTIQUE

(30) Priorität: 15.03.2005 DE 102005011625; 20.05.2005 DE 102005023430
(43) Veröffentlichungstag der Anmeldung: 28.11.2007
(73) Patentinhaber: Fresenius Medical Care Deutschland GmbH, 61352 Bad Homburg v.d.H. (DE)
(72) Erfinder: GAGEL, Alfred, 96123 Litzendorf (DE); HENDREICH, Daniel, 76287 Rheinstetten (DE); OLLINGER, Roland, 76137 Karlsruhe (DE); WAMSIEDLER, Ralf, 97469 Gochsheim-Weyer (DE)
(74) Vertreter: Oppermann, Frank
(86) Internationale Anmeldenummer: PCT/EP2006/001890
(87) Internationale Veröffentlichungsnummer: WO 2006/097199

(56) Entgegenhaltungen:
- US-A- 5 733 257
- US-A1- 2005 043 665

## Beschreibung

Die Erfindung bezieht sich auf ein Verfahren und eine Vorrichtung zur Einstellung der Drehzahl einer peristaltischen Pumpe, mit der Flüssigkeit in einer elastischen Schlauchleitung gefördert wird.

In der Medizintechnik finden aus Gründen der Sterilität vorzugsweise peristaltische oder okkludierende Pumpen Verwendung. Es sind verschiedene Bauarten von peristaltischen Pumpen bekannt. Eine dieser Bauarten stellt die Rollenpumpe dar. Allen peristaltischen Pumpen ist gemeinsam, dass eine elastische Schlauchleitung in die Pumpe eingelegt wird, in der die zu fördernde Flüssigkeit strömt.

Ein besonderes Anwendungsgebiet peristaltischer Pumpen in der Medizintechnik sind die bekannten extrakorporalen Blutbehandlungsvorrichtungen, zu denen beispielsweise Hämodialysevorrichtungen, Hämofiltrationsvorrichtungen und Hämodiafiltrationsvorrichtungen zählen.

An die Fördergenauigkeit von peristaltischen Pumpen werden in der Medizintechnik, beispielsweise bei extrakorporalen Blutbehandlungsvorrichtungen, hohe Anforderungen gestellt. Nachteilig ist, dass sich die effektive Förderrate einer peristaltischen Pumpe, die sich bei einer vorgegebenen nominellen Drehzahl der Pumpe tatsächlich einstellt, von einer Vielzahl von Faktoren abhängig ist. Daher kann von der nominellen Drehzahl der Pumpe nicht ohne weiteres auf deren effektive Förderrate geschlossen werden.

Zu einem der wesentlichen Faktoren, von denen die Förderrate einer peristaltischen Pumpe abhängig ist, zählen die Eigenschaften der Schlauchleitung. In der Praxis zeigt sich, dass eine Verformung des elastischen Schlauches zu einer Änderung der Förderrate der Pumpe führt.

Die DE 197 47 254 C2 beschreibt ein Verfahren zur nichtinvasiven Innendruckmessung in elastischen Schlauchleitungen. Die Druckschrift weist darauf hin, dass sich die Eigenschaften der Schlauchleitung mit der Zeit ändern.

Aus der US 6,691,047 ist ein Verfahren zum Kalibrieren einer peristaltischen Pumpe für eine extrakorporale Blutbehandlungsvorrichtung bekannt, bei dem vor Beginn der Blutbehandlung der Druck in der Schlauchleitung stromauf der Pumpe gemessen wird, um eine Voraussage über den Druck stromauf der Pumpe im Verlauf der Behandlung treffen zu können. Dabei wird die Pumpe bei einem Druck kalibriert, der dem Mittelwert des vorab gemessenen Drucks entspricht.

Die US 4,715,786 beschreibt ein Verfahren zur Kalibrierung einer peristaltischen Pumpe, ohne jedoch eine Abhängigkeit der Förderrate von der Zeit zu berücksichtigen.

Die WO 99/23386 beschreibt ein Verfahren zum Steuern der Drehzahl von peristaltischen Pumpen in Abhängigkeit von dem Druck in der Schlauchleitung stromauf der Pumpe. Die Steuerung erfolgt auf der Grundlage der physikalischen Eigenschaften der Schlauchleitung und der Pumpe, ohne jedoch wieder die zeitliche Abhängigkeit zu berücksichtigen.

Aus der US 5,733,257 ist ein Kalibrierverfahren für peristaltische Pumpen bekannt, bei dem die Abhängigkeit der Förderrate von der Zeit negiert wird, indem die Kalibrierung erst nach Ablauf einer vorgegebenen Zeitdauer erfolgt. Dabei wird angenommen, dass sich die Förderrate nach Ablauf dieser Zeitdauer nicht mehr mit der Zeit ändert.

Auch das in der EP 0 513 421 A1 beschriebene Verfahren zur Ermittlung des Blutflusses während einer extrakorporalen Blutbehandlung berücksichtigt nicht die zeitliche Änderung der Förderrate mit der Laufzeit der Pumpe.

Aus der US 2005/0043665 A1 ist ein Verfahren und eine Vorrichtung zur Bestimmung der effektiven Förderrate einer peristaltischen Blutpumpe einer extrakorporalen Blutbehandlungsvorrichtung bekannt. Die Berechnung der effektiven Förderrate beruht auf der Grundlage der nominellen Drehzahl der Pumpe und des Drucks in der Schlauchleitung stromauf der Pumpe in Abhängigkeit von der Laufzeit der Pumpe. Nach der Bestimmung der effektiven Förderrate kann eine Angleichung der nominellen Drehzahl der Pumpe an die gewünschte Förderrate vorgenommen werden.

Der Erfindung liegt die Aufgabe zugrunde, ein Verfahren und eine Vorrichtung zur Einstellung der Drehzahl einer peristaltischen Pumpe mit hoher Genauigkeit anzugeben, um die effektive Förderrate an die gewünschte Förderrate angleichen zu können.

Die Lösung dieser Aufgaben erfolgt erfindungsgemäß mit den in den Patentansprüchen **1** und 9 angegebenen Merkmalen. Vorteilhafte Ausführungsformen der Erfindung sind Gegenstand der Unteransprüche.

Das erfindungsgemäße Verfahren und die erfindungsgemäße Vorrichtung zur Einstellung der Drehzahl einer peristaltischen Pumpe, mit der Flüssigkeit in einer elastischen Schlauchleitung gefördert wird, zeichnen sich dadurch aus, dass die

Angleichung der effektiven Förderrate der Pumpe an die gewünschte Förderrate nicht nur auf der Grundlage der nominellen Drehzahl der Pumpe und des Drucks in der Schlauchleitung stromauf der Pumpe, sondern auch in Abhängigkeit von der Laufzeit der Pumpe erfolgt.

Grundsätzlich ist es möglich, bei einer nominellen Drehzahl der Pumpe die zu erwartende effektive Förderrate zu bestimmen, wobei die effektive Förderrate mit der gewünschten Förderrate verglichen werden kann. Da die effektive Förderrate niedriger als die gewünschte Förderrate liegen dürfte, wird die Drehzahl der Pumpe erhöht, bis die effektive Förderrate der gewünschten Förderrate entspricht. Ein Vergleich zwischen Sollwert und Istwert ist mit dem erfindungsgemäßen Verfahren und der erfindungsgemäßen Vorrichtung zur Bestimmung der effektiven Förderrate möglich, ohne dass die effektive Förderrate gemessen wird.

Bei der Erfindung erfolgt die Angleichung der effektiven Förderrate der Pumpe an die gewünschte Förderrate zunächst in einem initialen Kompensationsschritt. Es wird davon ausgegangen, dass nach Durchführung dieses Kompensationsschritts die effektive Förderrate weitgehend der gewünschten Förderrate entspricht. Nach Durchführung des initialen Kompensationsschritts wird die verbleibende Abweichung der Förderrate der Pumpe dann vorzugsweise ausgeregelt. Die Regelung der Pumpe erfolgt vorzugsweise in fortlaufenden iterativen Kompensationsschritten.

In dem initialen Kompensationsschritt wird durch Multiplikation der vor dem Kompensationsschritt eingestellten nominellen Drehzahl der Pumpe mit einem Korrekturfaktor eine neue Drehzahl berechnet, mit der die Pumpe betrieben wird, um die effektive Förderrate an die gewünschte Förderrate anzugleichen.

Zur Bestimmung des Korrekturfaktors wird die Pumpe vorzugsweise mit einer vorgegebenen Drehzahl betrieben, wobei der Druck in der Schlauchleitung stromauf der Pumpe gemessen wird, der sich bei der vorgegebenen Drehzahl einstellt. Die vorgegebene Drehzahl, mit der die Pumpe zur Bestimmung des Drucks in der Schlauchleitung betrieben wird, kann nach einer Gleichung einfach berechnet werden.

Aus dem gemessenen Druck, der sich stromauf der Pumpe in der Schlauchleitung bei der vorgegebenen Drehzahl einstellt, wird der Korrekturfaktor vorzugsweise nach einer Gleichung berechnet, in die neben dem Druck in der Schlauchleitung stromauf der Pumpe ein oder mehrere Parameter eingehen, die die relative Abnahme der Förderrate der Laufzeit der Pumpe und ein oder mehrere Parameter eingehen, die die relative Abnahme der Förderrate mit dem Unterdruck in der Schlauchleitung stromauf der Pumpe beschreiben.

Die den Zusammenhang zwischen dem Druck in der Schlauchleitung stromauf der Pumpe und dem Korrekturfaktor beschreibende Gleichung kann grundsätzlich in Echtzeit gelöst werden. Vorzugsweise werden die einzelnen Wertepaare von Druck und Korrekturfaktor aber in einem Speicher abgelegt, so dass der Zugriff auf die Daten in Echtzeit möglich ist, ohne die Gleichung jedoch lösen zu müssen. Dadurch kann der Hard- und Softwareaufwand für die Bestimmung des Korrekturfaktors verringert werden.

Der initiale Kompensationsschritt erfolgt nach dem Anlaufen der Pumpe oder dem Einstellen einer neuen Soll-Förderrate. In weiteren Kompensationsschritten werden Abweichungen der effektiven Förderrate der Pumpe von der gewünschten Förderrate fortlaufend ausgeglichen. Dabei wird die wesentliche Korrektur im initialen Kompensationsschritt erzielt. In der nachfolgenden Regelung werden im Allgemeinen nur noch kleinere Abweichungen eliminiert.

Bei der Regelung der Förderrate der Pumpe kann eine maximale Drehzahl bzw. Förderrate z.B. relativ zu einem initialen Startwert als oberer Grenzwert Berücksichtigung finden. Auch kann ein oberer Grenzwert für den Betrag des Drucks stromauf der Pumpe vorgesehen sein. Sollten die einzelnen Größen die oberen Grenzwerte erreichen, kann dies als Anzeichen dafür herangezogen werden, dass die effektive Förderrate nicht mehr an die gewünschte Förderrate angeglichen werden kann. In diesem Fall, ist es möglich einen optischen und/oder akustischen Alarm zu geben, der den Benutzer auf die Förderratenabweichung hinweist.

Die Regelung braucht grundsätzlich nur dann zu erfolgen, wenn der Betrag der Förderratenabweichung über einem vorgegebenen unteren Grenzwert liegt. Beispielsweise ist bei einer Förderratenabweichung von weniger als ein Prozent eine weitere Anpassung der effektiven an die gewünschte Förderrate im Allgemeinen nicht erforderlich.

Vorteilhafte Ausführungsformen sehen vor, dass das vorgegebene Schlagvolumen der Pumpe und die einzelnen Parameter zur Bestimmung des Korrekturfaktors für verschiedene Schlauchsysteme bereitgestellt werden, so dass durch Auswahl des Schlauchsystems das entsprechende Schlagvolumen und die zugehörigen Parameter vorgegeben werden können.

Darüber hinaus betrifft die Erfindung eine Blutbehandlungsvorrichtung mit einer Vorrichtung zur Einstellung der Drehzahl der peristaltischen Pumpe, um die Flüssigkeit in einer elastischen Schlauchleitung mit einer gewünschten Förderrate exakt fördern zu können.

Im Folgenden werden verschiedene Ausführungsbeispiele der Erfindung unter Bezugnahme auf die Zeichnungen näher erläutert.

Es zeigen:
- Figur 1: eine stark vereinfachte schematische Darstellung einer extrakorporalen Blutbehandlungsvorrichtung zusammen mit einer Vorrichtung zur Bestimmung der effektiven Förderrate der peristaltischen Pumpe der Blutbehandlungsvorrichtung und **der erfindungsgemäßen** Vorrichtung zur Einstellung der Drehzahl der Pumpe, um die Flüssigkeit mit einer gewünschten Förderrate zu fördern,
- Figur 2: die effektive Förderrate der Pumpe in Abhängigkeit von dem Druck stromauf der Pumpe für verschiedene Förderraten und
- Figur 3: die Abhängigkeit der effektiven Förderrate der Pumpe von dem Druck stromauf der Pumpe für verschiedene Drehzahlen der Pumpen.

Figur 1 zeigt in stark vereinfachter schematischer Darstellung die wesentlichen Komponenten einer extrakorporalen Blutbehandlungsvorrichtung, beispielsweise einer Hämodialysevorrichtung, die über einen extrakorporalen Blutkreislauf 1 und einen Dialysierflüssigkeitskreislauf 2 verfügt. Von einer Dialysierflüssigkeitsquelle 3 strömt Dialysierflüssigkeit durch eine Dialysierflüssigkeitszuführleitung 4 in eine Dialysierflüssigkeitskammer 5 eines durch eine semipermeable Membran 6 in die Dialysierflüssigkeitskammer 5 und eine Blutkammer 7 unterteilten Dialysators 8, während Dialysierflüssigkeit aus der Dialyiserflüssigkeitskammer 5 des Dialysators 8 über eine Dialysierflüssigkeitsabführleitung 9 in einen Auslass 10 strömt. In der Dialysierflüssigkeitsabführleitung 9 ist eine Dialysierflüssigkeitspumpe 11 angeordnet.

Das Blut des Patienten strömt über eine Blutzuführleitung 12 in die Blutkammer 7 und aus der Blutkammer 7 des Dialysators 8 über eine Blutabführleitung 13 zurück zum Patienten. In der Blutzuführleitung 12 ist eine Blutpumpe 14 angeordnet. Sowohl die Dialysierflüssigkeitspumpe 11 als auch Blutpumpe 14 sind peristaltische Pumpen, insbesondere Rollenpumpen. Bei den Blutzuführ- und -abführleitungen 12, 13 und den Dialysierflüssigkeitszuführ- und -abführleitungen 4, 9 kann es sich um elastische Schlauchleitungen aus Kunststoff handeln, die insbesondere auf der Blutseite als Disposable zur einmaligen Verwendung bereitgestellt und in die Pumpen eingelegt werden. Es ist aber auch möglich, dass
die Leitungen Teil eines kassettenartigen Moduls sind, von dem das schlauchseitige Pumpsegment schlaufenförmig hervorsteht.

Die Blutbehandlungsvorrichtung verfügt über eine Steuereinheit 15, die über Steuerleitungen 16, 17 mit der Blutpumpe 14 bzw. der Dialysierflüssigkeitspumpe 11 verbunden ist. Die Dialysevorrichtung weist des weiteren eine Recheneinheit 18 auf, die über eine Datenleitung 19 mit der Steuereinheit 15 kommuniziert.

Die Hämodialysevorrichtung verfügt noch über weitere Komponenten, die dem Fachmann allgemein bekannt und der besseren Übersichtlichkeit halber nicht dargestellt sind.

Nachfolgend wird eine Vorrichtung und ein Verfahren zur Bestimmung der effektiven Förderrate der Blutpumpe 14 und zur Einstellung der Drehzahl der Blutpumpe im Einzelnen beschrieben. Entsprechende Vorrichtungen können auch für die Dialysierflüssigkeitspumpe 11 vorgesehen sein.

Die Erfindung beruht darauf, dass die Eigenschaften der Blutpumpe 14 mit der zugehörigen Schlauchleitung 12, die in die Blutpumpe eingelegt ist, wie folgt beschrieben werden.

Der effektive Blutfluss Q_{b,ist} der Blutpumpe 14 berechnet sich nach der folgenden Gleichung: ${Q}_{b , ist} = n * {V}_{S}$
- mit n: Rotordrehzahl der Blutpumpe [1/min],
- V_{S}: Schlagvolumen bei einer Umdrehung der Blutpumpe [ml].

Es wird angenommen, dass das Schlagvolumen V_{S} der Blutpumpe 14 eine Funktion der mechanischen Abmessungen r [mm] der Blutpumpe und des Schlauches, der Laufzeit t [h] der Blutpumpe und des Drucks Pₐᵣₜ [mmHg] in der Blutzuführleitung 12 stromauf der Blutpumpe ist: ${V}_{S} = {V}_{S} \left(r, t, {P}_{art}\right)$
- mit r: mechanische Abmessungen und Toleranzen der Blutpumpe [mm],
- t: Laufzeit der Blutpumpe [h],
- Pₐᵣₜ: Unterdruck am Eingang der Blutpumpe [mmHg].

In der Praxis ist neben der Laufzeit der Pumpe insbesondere deren Drehzahl bzw. Zykluszahl von Interesse, die direkt proportional zur Beanspruchung des Pumpensegments ist und somit für das plastische Verhalten des Schlauchs verantwortlich ist. Dieser Unterschied ist bei einer konstanten Förderrate aber weniger relevant. Sollte die Förderrate jedoch zu verschiedenen Zeitpunkten geändert werden, kann dies einen Einfluss haben. Daher kann die Variable t nicht nur die Laufzeit, sondern ein dazu in eindeutiger Beziehung stehender Parameter sein, beispielsweise die akkumulierte Drehzahl der Pumpe. So kann anstelle der Laufzeit der Pumpe auch die Anzahl der beispielsweise mit einem Hallsensor zu bestimmenden Umdrehungen der Pumpe zum Ansatz gebracht werden.

Das Schlagvolumen der Blutpumpe in Abhängigkeit von dem Druck Pₐᵣₜ stromauf der Pumpe in der Schlauchleitung 12 und der Laufzeit t der Pumpe wird durch folgende Gleichung beschrieben: ${V}_{S} = {V}_{S , 0} \left(r\right) * \left(1-{a}_{1}*t\right) * \left(1-{b}_{1}*{P}_{art}-{b}_{2}*{P}_{art}^{2}\right)$
- mit V_{S, 0} (r): Schlagvolumen [ml] nach einer vorgegebenen Vorlaufzeit t₀ bei Nulldruck am Eingang der Blutpumpe,
- a₁: Parameter [%/h], der die relative Abnahme der Förderrate mit der Laufzeit beschreibt,
- b₁, b₂: Parameter [%/mmHg²], die die relative Abnahme der Förderrate mit dem arteriellen Unterdruck beschreiben.

Das vorgegebene Schlagvolumen V_{S,0} (r) [ml] nach einer vorgegebenen Vorlaufzeit t₀ der Blutpumpe von beispielsweise 5 min bei einem Unterdruck am Eingang der Pumpe von 0 wird durch die mechanischen Abmessungen der Pumpe und des Schlauchs bestimmt.

Da viele Typen von Schläuchen eine Abweichung von dem linearen zeitlichen Verhalten nach Gleichung (3) zeigen, die nach wenigen Minuten Laufzeit zu vernachlässigen ist, hat es sich bewährt, dass vorgegebene Schlagvolumen V_{S,0} (r) für diesen Zeitpunkt zu ermitteln. Aufgrund der kurzen Vorlaufzeit ist die Abweichung der tatsächlichen Pumprate für diesen Zeitraum ebenfalls vernachlässigbar. Grundsätzlich ist es aber auch möglich, dass vorgegebene Schlagvolumen V_{S,0} (r) ohne Vorlaufeffekte anzugeben, wenn dies aufgrund des verwendeten funktionalen zeitlichen Zusammenhangs des Korrekturfaktors nicht notwendig ist.

Der Parameter a₁ beschreibt die relative Abnahme der Förderrate der Pumpe mit der Laufzeit t, während die Parameter b1 und b2 die relative Abnahme der Förderrate mit dem Unterdruck beschreiben. Das vorgegebene Schlagvolumen und die einzelnen Parameter sind für die zusammen mit der Schlauchleitung verwendete Blutpumpe charakteristische Größen, die in Versuchen ermittelt und dem Benutzer bereitgestellt werden.

Die nominelle Förderrate (Blutfluss) Q_{b,0} [ml/min] nach der vorgegebenen Laufzeit von beispielsweise 5 min bei Nulldruck am Eingang der Pumpe ergibt sich nach der folgenden Gleichung: ${Q}_{b 0} = {n}_{alt} * {V}_{S , 0} \left(r\right)$

Die effektive Förderrate Q_{b,ist} (Blutfluss) der Blutpumpe, die zu erwarten ist, wenn die Pumpe mit der Drehzahl n betrieben wird, ergibt sich nach der folgenden Gleichung: ${Q}_{b , ist} = n * {V}_{S , 0} \left(r\right) * \left(1-{a}_{1}*t\right) * \left(1-{b}_{1}*{P}_{art}-{b}_{2}*{P}_{art}^{2}\right)$

Figur 2 zeigt die Abhängigkeit der effektiven Förderrate Q_{b,ist} von dem Druck stromauf der Blutpumpe für verschiedene Förderraten Q_{b,t}. Deutlich ist zu erkennen, dass mit zunehmendem arteriellen Unterdruck die Förderrate abnimmt. Die absolute Abnahme ist umso größer, je höher die Förderrate (Blutfluss) ist.

Die Vorrichtung zur Bestimmung der effektiven Förderrate der Blutpumpe 14 weist Mittel zum Messen des Drucks in der Schlauchleitung 12 stromauf der Blutpumpe 14 in Form eines Drucksensors 20 auf, der in den bekannten Blutbehandlungsvorrichtungen ohnehin vorhanden ist. Der Drucksensor 20 ist über eine Datenleitung 21 mit der Steuereinheit 15 verbunden. Darüber hinaus sind Mittel zum Bestimmen der nominellen Drehzahl der Blutpumpe 14 vorgesehen, die insofern Bestandteil der Steuereinheit 15 der Dialysevorrichtung sind, als die Steuereinheit 15 eine bestimmte Drehzahl für die Blutpumpe 14 vorgibt. Entsprechendes kann für die Dialysierflüssigkeitspumpe 11 gelten.

Wenn die Steuereinheit 15 für die Blutpumpe 14 eine bestimmte Drehzahl n vorgibt, fördert die Blutpumpe das Blut mit einer effektiven Förderrate Q_{b,ist} (Blutfluss). Der Recheneinheit 18 liegt der Messwert des arteriellen Unterdrucks von dem Drucksensor 20 und der Drehzahl n der Blutpumpe 14 von der Steuereinheit 15 vor. Des weiteren liegen der Recheneinheit die Parameter a1, b1 und b2 sowie das Schlagvolumen V_{S,0(r)} vor. Diese empirisch ermittelten Größen sind in einem Speicher 22 abgelegt, der über eine Datenleitung 23 mit der Recheneinheit 18 verbunden ist.

Nach der Gleichung (5) berechnet die Recheneinheit 18 die effektive Förderrate Q_{b},ᵢₛₜ (Blutfluss), die sich bei der vorgegebenen Drehzahl n der Blutpumpe 14 einstellt. Da zu erwarten ist, dass die effektive Förderrate kleiner als die gewünschte Förderrate ist, erhöht die Steuereinheit 15 solange die Drehzahl n der Blutpumpe 14 bis die effektive Förderrate der gewünschten Förderrate Q_{b,soll} entspricht.

Nachfolgend wird die **erfindungsgemäße** Vorrichtung und das **erfindungsgemäße** Verfahren zur Angleichung der effektiven Förderrate der Blutpumpe an die gewünschte Förderrate durch Einstellung der Drehzahl der Pumpe im Einzelnen beschrieben.

Die Regelung der Drehzahl der Blutpumpe beginnt mit einem initialen Kompensationsschritt, der unmittelbar nach dem Start der Pumpe durchgeführt werden kann. Danach schließt sich eine weitere Kompensation an, die fortlaufend oder iterativ erfolgen kann. Sollte die Soll-Förderrate geändert werden, erfolgt zunächst wieder der initiale Kompensationsschritt, wobei jedoch der Parameter t nicht zurückgesetzt wird. Auf diese Weise kann der zeitliche Einfluss auf die Förderrate auch bei einer Änderung der Förderrate Berücksichtigung finden.

Zunächst steuert die Steuereinheit 15 die Blutpumpe 14 mit einer vorgegebenen Drehzahl an, die in der Recheneinheit nach der folgenden Gleichung ${n}_{alt} = \frac{{Q}_{b , soll}}{{V}_{S , 0} \left(r\right) * \left(1-{a}_{1}*t\right)}$ berechnet wird.

Bei der von der Steuereinheit vorgegebenen Drehzahl nₐₗₜ stellt sich der arterielle Unterdruck P_{art,alt} ein, der mit dem Drucksensor 20 gemessen wird.

Figur 3 zeigt die Förderrate (Blutfluss) Q_{b,ist} der Blutpumpe 14 in Abhängigkeit von dem arteriellen Unterdruck Pₐᵣₜ. Nach Gleichung (5) ergibt sich bei dem gemessenen Unterdruck P_{art,alt} die zu erwartende effektive Förderrate Q_{b,ist,alt}. Die Steuereinheit 15 erhöht nun im initialen Kompensationsschritt die Drehzahl n, um die Förderabweichung auszugleichen.

Aufgrund der neuen Drehzahl nₙₑᵤ ändert sich der arterielle Druck von P_{art,alt} auf P_{art,neu}. Die Druckänderung ΔPₐᵣₜ wird proportional zur Drehzahl-Änderung Δn angesetzt. $\frac{{P}_{art , neu}}{{P}_{art , alt}} = \frac{{n}_{neu}}{{n}_{alt}} = 1 + \frac{Δ n}{{n}_{alt}} = x$
- mit x: Korrekturfaktor

Bei dem neuen arteriellen Unterdruck P_{art,neu} ergibt sich das neue Schlagvolumen V_{S,neu}: ${V}_{S , neu} = {V}_{S , 0} \left(r\right) * \left(1-{a}_{1}*t\right) * \left(1-{b}_{1}*{P}_{art , neu}-{b}_{2}*{P}_{art , neu}^{2}\right)$

Mit dem neuen Schlagvolumen V_{S,neu} ergäbe sich bei der bisherigen Drehzahl nₐₗₜ die Förderrate Q_{b,ist,zw}: ${Q}_{b , ist , zw} = {n}_{alt} * {V}_{S , neu}$

Der neue Erwartungswert des Blutflusses Q_{b,ist,neu} ergibt sich aus der neuen Drehzahl nₙₑᵤ und dem aktuellen Schlagvolumen V_{S,neu} mit: ${Q}_{b , ist , neu} = {Q}_{b , soll} = {n}_{neu} * {V}_{S , neu}$ wobei der neue Erwartungswert des Blutflusses gleich dem Sollwert Q_{b,soll} gesetzt wird. Damit folgt: $\frac{{Q}_{b , soll}}{{Q}_{b , ist , zw}} = \frac{{n}_{neu} * {V}_{S , neu}}{{n}_{alt} * {V}_{S , neu}} = \frac{{n}_{neu}}{{n}_{alt}} = x$

Wenn in Gleichung (11) die Gleichungen (7), (8), (9) eingesetzt werden, ergibt sich die folgende Gleichung: $\frac{{Q}_{b , soll}}{{n}_{alt} * {V}_{S , 0} \left(r\right) * \left(1-{a}_{1}*t\right)} = x - {b}_{1} * {P}_{art , alt} * {x}^{2} - {b}_{2} * {P}_{art , alt}^{2} * {x}^{3}$

Nach Gleichung (6) ergibt die linke Seite von Gleichung (12) den Wert 1 unabhängig vom Sollwert Q_{b,soll}. Damit folgt die Bestimmungsgleichung für den Korrekturfaktor x in Abhängigkeit vom arteriellen Unterdruck Pₐᵣₜ: ${b}_{2} * {P}_{art}^{2} * {x}^{3} + {b}_{1} * {P}_{art} * {x}^{2} - x + 1 = 0$

Die Recheneinheit 18 berechnet aus dem bei der vorgegebenen Drehzahl nₐₗₜ ermittelten arteriellen Unterdruck Pₐᵣₜ nach der Gleichung (13) den Korrekturfaktor x. Nach der Bestimmung des Korrekturfaktors x berechnet die Recheneinheit 18 durch Multiplikation der von der Steuereinheit 15 vorgegebenen Drehzahl nₐₗₜ mit dem Korrekturfaktor x nach Gleichung (11) die Drehzahl nₙₑᵤ, die zur Angleichung der effektiven Förderrate O_{b,ist} (effektiver Blutfluss) an die gewünschte Förderrate O_{b,soll} (Blutfluss) von der Steuereinheit 15 eingestellt wird.

Da die Lösung der Gleichung (13) während der Laufzeit sehr aufwändig ist, sieht eine alternative Ausführungsform der Erfindung vor, den Zusammenhang zwischen dem arteriellen Unterdruck Pₐᵣₜ und dem Korrekturfaktor x in einer Wertetabelle abzulegen, die im Vorfeld aufgestellt und in dem Speicher 22 gespeichert wird. Bei dieser Ausführungsform übernimmt die Recheneinheit 18 den zu dem ermittelten arteriellen Unterdruck Pₐᵣₜ gehörenden Korrekturfaktor x direkt aus dem Speicher 22, ohne die Gleichung (13) in Echtzeit zu lösen.

Figur 3 zeigt, dass sich unter Vorgabe der neuen Drehzahl nₙₑᵤ ein neuer arterieller Unterdruck P_{art,neu} ergibt, bei dem die effektive Förderrate der Blutpumpe Q_{b,ist,neu} (Blutfluss) gleich der gewünschten Förderrate Q_{b,soll} (Blutfluss) ist.

Mit der Laufzeit t der Blutpumpe wird ohne weitere Kompensation der Soll-Wert vom Ist-Wert abweichen. Daher sieht die erfindungsgemäße Vorrichtung eine kontinuierliche Regelung der Drehzahl der Pumpe 14 durch weitere Kompensationsschritte vor. Zunächst werden die theoretischen Grundlagen der kontinuierlichen Regelung beschrieben:
Während der initiale Kompensationsschritt nur nach dem Anlaufen der Blutpumpe ohne Kompensation durchgeführt werden kann, ist Gleichung (6) nach dem initialen Kompensationsschritt nicht mehr erfüllt, und der Korrekturfaktor x wird vom Verhältnis der gewünschten Förderrate Q_{b,soll} (Blutfluss) zur aktuellen Drehzahl nₐᵣₜ abhängig.

Gleichung (12) wird auf Gleichung (13) zurückgeführt, indem für die linke Seite von Gleichung (12) definiert wird: $q = \frac{{Q}_{b , soll}}{{n}_{alt} * {V}_{S , 0} \left(r\right) * \left(1-{a}_{1}*t\right)}$

Dividiert man Gleichung (12) durch Gleichung (14), so ergibt die folgende Gleichung, die formal identisch ist mit Gleichung (13): ${b}_{2} * {P}_{art , r}^{2} * {x}_{r}^{3} + {b}_{1} * {P}_{art , r} * {x}_{r}^{2} - {x}_{r} + 1 = 0$ mit *P_{art,r} = q*Pₐᵣₜ* Gleichung (15a) und *xᵣ* = *x*/*q* Gleichung (15b)

Um die in dem Speicher 22 gespeicherte Tabelle anwenden zu können, die nach Gleichung (13) jeweils einem arteriellen Unterdruck Pₐᵣₜ einen Korrekturfaktor x zuordnet, wird ein reduzierter Korrekturfaktor xᵣ für einen reduzierten arteriellen Unterdruck P_{art,r} ermittelt. Hierzu berechnet die Recheneinheit 18 zunächst das Verhältnis q zwischen dem reduzierten Korrekturfaktor xᵣ und dem Korrekturfaktor x nach Gleichung (14). Dabei ist die Drehzahl nₐₗₜ die nach dem initialen Kompensationsschritt von der Steuereinheit 15 momentan vorgegebene Drehzahl. Durch Multiplikation des mit dem Drucksensor 20 gemessenen arteriellen Unterdrucks Pₐᵣₜ mit dem Faktor q berechnet die Recheneinheit nach Gleichung (15a) den reduzierten arteriellen Druck P_{art,r}. Daraufhin entnimmt die Recheneinheit der in dem Speicher 22 gespeicherten Tabelle den Wert des reduzierten Korrekturfaktors xᵣ, der dem reduzierten arteriellen Unterdruck P_{art,r} zugeordnet ist. Nachdem der reduzierte Korrekturfaktor xᵣ und der Faktor q bestimmt ist, berechnet die Recheneinheit 18 die von der Steuereinheit 15 einzustellende Drehzahl nₙₑᵤ aus: ${n}_{neu} = {x}_{r} * {n}_{alt}$

Die Steuereinheit 15 stellt die neue Drehzahl nₙₑᵤ ein, so dass der Ist-Wert der Förderrate wieder an den Soll-Wert angeglichen wird. Daraufhin folgt der nächste iterative Kompensationsschritt, wobei wieder zunächst der Faktor q bei der jetzt von der Steuereinheit 15 vorgegebenen Drehzahl nₐₗₜ, die der im vorausgehenden Kompensationsschritt bestimmten neuen Drehzahl nₙₑᵤ entspricht, berechnet wird.

Die wesentliche Korrektur wird im initialen Kompensationsschritt erzielt. Daher könnte grundsätzlich auf die nachfolgende Regelung auch verzichtet werden. In der kontinuierlichen Regelung werden in der Regel nur noch kleinere Abweichungen eliminiert, wobei sich der Betrag der maximalen Änderung pro Iteration für einen arteriellen Unterdruck ≤ 150 mmHg auf 2 % und für einen arteriellen Unterdruck ≥ 150 mmHg auf 4 % beschränkt.

## Patentansprüche

1. Verfahren zur Einstellung der Drehzahl einer peristaltischen Pumpe, mit der Flüssigkeit in einer elastischen Schlauchleitung gefördert wird, mit folgenden Verfahrensschritten:
Bestimmen des Drucks in der Schlauchleitung stromauf der Pumpe und der nominellen Drehzahl der Pumpe und
Verstellen der nominellen Drehzahl der Pumpe auf der Grundlage des Drucks in der Schlauchleitung stromauf der Pumpe in Abhängigkeit von der Laufzeit der Pumpe derart, dass die effektive Förderrate der gewünschten Förderrate der Pumpe entspricht,
**dadurch gekennzeichnet, dass**
zur Bestimmung eines Korrekturfaktors x die Pumpe mit einer vorgegebenen Drehzahl nₐₗₜ betrieben wird, wobei der Druck in der Schlauchleitung stromauf der Pumpe gemessen wird, der sich bei der vorgegebenen Drehzahl einstellt,
durch Multiplikation der Drehzahl nₐₗₜ der Pumpe mit einem Korrekturfaktor x eine Drehzahl nₙₑᵤ berechnet wird,
die Pumpe mit der berechneten Drehzahl nₙₑᵤ betrieben wird, so dass in einem initialen Kompensationsschritt die effektive Förderrate Q_{b,ist} der Pumpe an die gewünschte Förderrate Q_{b,soll} angeglichen wird, und
nach dem initialen Kompensationsschritt die Förderrate der Pumpe geregelt wird.

2. Verfahren nach Anspruch 1, **dadurch gekennzeichnet, dass** die vorgegebene Drehzahl nₐₗₜ, mit der die Pumpe zur Bestimmung des Drucks Pₐᵣₜ in der Schlauchleitung betrieben wird, nach der folgenden Gleichung berechnet wird: ${n}_{alt} = \frac{{Q}_{b , soll}}{{V}_{S , 0} \left(r\right) * \left(1-{a}_{1}*t\right)}$ mit
V_{S,0} (r) Schlagvolumen [ml] nach einer bestimmten Laufzeit bei Nulldruck am Eingang der Blutpumpe,
a₁ Parameter [%/h], der die relative Abnahme der Förderrate mit der Laufzeit t beschreibt.

3. Verfahren nach Anspruch 2, **dadurch gekennzeichnet, dass** der Korrekturfaktor x aus dem sich bei der vorgegebenen Drehzahl nₐₗₜ einstellenden Druck Pₐᵣₜ in der Schlauchleitung stromauf der Pumpe nach der folgenden Gleichung bestimmt wird: ${b}_{2} * {P}_{art}^{2} * {x}^{3} + {b}_{1} * {P}_{art} * {x}^{2} - x + 1 = 0$

4. Verfahren nach einem der Ansprüche 1 bis 5, **dadurch gekennzeichnet, dass** zur Regelung der Förderrate der Pumpe in einem weiteren Kompensationsschritt durch Multiplikation der nach dem ersten Kompensationsschritt eingestellten nominellen Drehzahl nₐₗₜ der Pumpe mit einem Korrekturfaktor x eine Drehzahl nₙₑᵤ berechnet wird, mit der die Pumpe zum Angleichen der effektiven Förderrate der Pumpe an die gewünschte Förderrate betrieben wird.

5. Verfahren nach Anspruch 4, **dadurch gekennzeichnet, dass** zur Bestimmung des Korrekturfaktors x das Verhältnis q von dem bei dem weiteren Kompensationsschritt ermittelten Korrekturfaktor x und einem reduzierten Korrekturfaktor xᵣ nach der folgenden Gleichung bestimmt wird: $q = \frac{{Q}_{b , soll}}{{n}_{alt} * {V}_{S , 0} \left(r\right) * \left(1-{a}_{1}*t\right)} = x / {x}_{r}$

6. Verfahren nach Anspruch 5, **dadurch gekennzeichnet, dass** durch Multiplikation des in der Schlauchleitung stromauf der Pumpe gemessenen Drucks mit dem Verhältnis q von Korrekturfaktor x zu reduziertem Korrekturfaktor xᵣ ein reduzierter Druck P_{art,r} in der Schlauchleitung stromauf der Pumpe berechnet wird, wobei aus dem reduzierten Druck P_{art,r} der reduzierte Korrekturfaktor xᵣ nach der folgenden Gleichung berechnet wird: ${b}_{2} * {P}_{art , r}^{2} * {x}_{r}^{3} + {b}_{1} * {P}_{art , r} * {x}_{r}^{2} - {x}_{r} + 1 = 0$

7. Verfahren nach Anspruch 6, **dadurch gekennzeichnet, dass** durch Multiplikation des reduzierten Korrekturfaktors xᵣ mit dem Verhältnis q von Korrekturfaktor x zu reduziertem Korrekturfaktor xᵣ der Korrekturfaktor x berechnet wird.

8. Verfahren nach einem der Ansprüche 4 bis 7, **dadurch gekennzeichnet, dass** die Förderrate der Pumpe in aufeinander folgenden iterativen Kompensationsschritten kontinuierlich geregelt wird.

9. Vorrichtung zur Einstellung der Drehzahl einer peristaltischen Pumpe, mit der eine Flüssigkeit in einer elastischen Schlauchleitung gefördert wird, mit
Mitteln (20) zum Bestimmen des Drucks in der Schlauchleitung stromauf der Pumpe und der nominellen Drehzahl der Pumpe und
Mitteln zum Verstellen der nominellen Drehzahl der Pumpe auf der Grundlage des Drucks in der Schlauchleitung stromauf der Pumpe in Abhängigkeit von der Laufzeit der Pumpe derart, dass die effektive Förderrate der gewünschten Förderrate der Pumpe entspricht,
**dadurch gekennzeichnet, dass** eine Recheneinheit (18) vorgesehen ist, die derart ausgebildet ist, dass
zur Bestimmung eines Korrekturfaktors x die Pumpe mit einer vorgegebenen
Drehzahl nₐₗₜ betrieben wird, wobei der Druck in der Schlauchleitung stromauf der Pumpe gemessen wird, der sich bei der vorgegebenen Drehzahl einstellt,
durch Multiplikation der Drehzahl nₐₗₜ der Pumpe mit einem Korrekturfaktor x eine Drehzahl nₙₑᵤ berechnet wird,
die Pumpe mit der berechneten Drehzahl nₙₑᵤ betrieben wird, so dass in einem initialen Kompensationsschritt die effektive Förderrate Q_{b,ist} der Pumpe an die gewünschte Förderrate Q_{b,soll} angeglichen wird, und
nach dem initialen Kompensationsschritt die Förderrate der Pumpe geregelt wird.

10. Vorrichtung nach Anspruch 9, **dadurch gekennzeichnet, dass** die Recheneinheit (18) derart ausgebildet ist, dass die vorgegebene Drehzahl nₐₗₜ, mit der die Pumpe zur Bestimmung des arteriellen Drucks Pₐᵣₜ in der Schlauchleitung betrieben wird, nach der folgenden Gleichung berechnet wird: ${n}_{alt} = \frac{{Q}_{b , soll}}{{V}_{S , 0} \left(r\right) * \left(1-{a}_{1}*t\right)}$ mit
V_{S,0} (r) Schlagvolumen [ml] nach einer bestimmten Laufzeit bei Nulldruck am Eingang der Blutpumpe,
a₁ Parameter [%/h], der die relative Abnahme der Förderrate mit der Laufzeit t beschreibt.

11. Vorrichtung nach Anspruch 10, **dadurch gekennzeichnet, dass** die Recheneinheit (18) derart ausgebildet ist, dass der Korrekturfaktor x aus dem sich bei der vorgegebenen Drehzahl nₐₗₜ einstellenden Druck Pₐᵣₜ in der Schlauchleitung stromauf der Pumpe nach der folgenden Gleichung bestimmt wird: ${b}_{2} * {P}_{art}^{2} * {x}^{3} + {b}_{1} * {P}_{art} * {x}^{2} - x + 1 = 0$

12. Vorrichtung nach einem der Ansprüche 9 bis 11, **dadurch gekennzeichnet, dass** die Recheneinheit (18) derart ausgebildet ist, dass zur Regelung der Förderrate der Pumpe in einem weiteren Kompensationsschritt durch Multiplikation der nach dem ersten Kompensationsschritt eingestellten nominellen Drehzahl nₐₗₜ der Pumpe mit einem Korrekturfaktor x eine Drehzahl nₙₑᵤ berechnet wird, mit der die Pumpe zum Angleichen der effektiven Förderrate der Pumpe an die gewünschte Förderrate betrieben wird.

13. Vorrichtung nach Anspruch 12, **dadurch gekennzeichnet, dass** die Recheneinheit (18) derart ausgebildet ist, dass zur Bestimmung des Korrekturfaktors x das Verhältnis q von dem bei dem Kompensationsschritt ermittelten Korrekturfaktor x und einem reduzierten Korrekturfaktor xᵣ nach der folgenden Gleichung bestimmt wird: $q = \frac{{Q}_{b , soll}}{{n}_{alt} * {V}_{S , 0} \left(r\right) * \left(1-{a}_{1}*t\right)} = x / {x}_{r}$

14. Vorrichtung nach Anspruch 13, **dadurch gekennzeichnet, dass** die Recheneinheit (18) derart ausgebildet ist, dass durch Multiplikation des in der Schlauchleitung stromauf der Pumpe gemessenen Drucks mit dem Verhältnis q von Korrekturfaktor x zu reduziertem Korrekturfaktor xᵣ ein reduzierter Druck P_{art,r} in der Schlauchleitung stromauf der Pumpe berechnet wird, wobei aus dem reduziertem Druck P_{art,r} der reduzierte Korrekturfaktor xᵣ nach der folgenden Gleichung berechnet wird: ${b}_{2} * {P}_{art , r}^{2} * {x}_{r}^{3} + {b}_{1} * {P}_{art , r} * {x}_{r}^{2} - {x}_{r} + 1 = 0$

15. Vorrichtung nach Anspruch 14, **dadurch gekennzeichnet, dass** die Recheneinheit (18) derart ausgebildet ist, dass durch Multiplikation des reduzierten Korrekturfaktors xᵣ mit dem Verhältnis q von Korrekturfaktor x zu reduziertem Korrekturfaktor x der Korrekturfaktor xᵣ berechnet wird.

16. Vorrichtung nach einem der Ansprüche 9 bis 15, **dadurch gekennzeichnet, dass** die peristaltische Pumpe eine Rollenpumpe oder Fingerpumpe ist.

17. Blutbehandlungsvorrichtung mit einer Vorrichtung nach einem der Ansprüche 9 bis 16.

## Claims

1. Method for adjusting the speed of a peristaltic pump that conveys fluid in a flexible hose line, comprising the following method steps:
determining the pressure in the hose line upstream of the pump and the nominal speed of the pump, and
adjusting the nominal speed of the pump on the basis of the pressure in the hose line upstream of the pump depending on the running time of the pump, such that the actual conveyance rate corresponds to the desired conveyance rate,
**characterised in that**,
in order to determine a correction factor x, the pump is operated at a predetermined speed nₐₗₜ, the pressure that arises at the predetermined speed in the hose line upstream of the pump being measured,
a speed nₙₑᵤ is calculated by multiplying the speed nₐₗₜ of the pump by a correction factor x, the pump is operated at the calculated speed nₙₑᵤ such that, in an initial compensation step, the actual conveyance rate Q_{b,ist} of the pump is matched to the desired conveyance rate Q_{b,soll}, and
after the initial compensation step, the conveyance rate of the pump is regulated.

2. Method according to claim 1, **characterised in that** the predetermined speed nₐₗₜ at which the pump is operated in order to determine the pressure Pₐᵣₜ in the hose line is calculated in accordance with the following equation: ${n}_{alt} = \frac{{Q}_{b , soll}}{{V}_{S , 0} \left(r\right) * \left(1-{a}_{1}*t\right)}$ where
V_{S,0}(r) is the cardiac output [ml] after a given running time at atmospheric pressure at the inlet of the blood pump,
a₁ is a parameter [%/h] that describes the relative decrease in the conveyance rate with respect to the running time t.

3. Method according to claim 2, **characterised in that** the correction factor x is determined from the pressure Pₐᵣₜ that arises at the predetermined speed nₐₗₜ in the hose line upstream of the pump, in accordance with the following equation: ${b}_{2} * {P}_{art}^{2} * {x}^{3} + {b}_{1} * {P}_{art} * {x}^{2} - x + 1 = 0$

4. Method according to any of claims 1 to 5, **characterised in that**, in a further compensation step, a speed nₙₑᵤ is calculated by multiplying the nominal speed nₐₗₜ of the pump adjusted after the first compensation step by a correction factor x in order to regulate the conveyance rate of the pump, at which speed the pump is operated in order to match the actual conveyance rate of the pump to the desired conveyance rate.

5. Method according to claim 4, **characterised in that**, in order to determine the correction factor x, the ratio q is determined from the correction factor x calculated in the further compensation step and from a reduced correction factor xᵣ, in accordance with the following equation: $q = \frac{{Q}_{b , soll}}{{n}_{alt} * {V}_{S , 0} \left(r\right) * \left(1-{a}_{1}*t\right)} = x / {x}_{r}$

6. Method according to claim 5, **characterised in that** a reduced pressure P_{art,r} in the hose line upstream of the pump is calculated by multiplying the pressure measured in the hose line upstream of the pump by the ratio q of correction factor x to reduced correction factor xᵣ, the reduced correction factor xᵣ being calculated from the reduced pressure P_{art,r} in accordance with the following equation: ${b}_{2} * {P}_{art , r}^{2} * {x}_{r}^{3} + {b}_{1} * {P}_{art , r} * {x}_{r}^{2} - {x}_{r} + 1 = 0$

7. Method according to claim 6, **characterised in that** the correction factor x is calculated by multiplying the reduced correction factor xᵣ by the ratio q of correction factor x to reduced correction factor xᵣ.

8. Method according to any of claims 4 to 7, **characterised in that** the conveyance rate of the pump is continually regulated in consecutive iterative compensation steps.

9. Apparatus for adjusting the speed of a peristaltic pump that conveys a fluid in a flexible hose line, comprising
means (20) for determining the pressure in the hose line upstream of the pump and the nominal speed of the pump, and
means for adjusting the nominal speed of the pump on the basis of the pressure in the hose line upstream of the pump depending on the running time of the pump, such that the actual conveyance rate corresponds to the desired conveyance rate of the pump,
**characterised in that** an arithmetic unit (18) is provided and designed such that,
in order to determine a correction factor x, the pump is operated at a predetermined speed nₐₗₜ, the pressure that arises at the predetermined speed in the hose line upstream of the pump being measured,
a speed nₙₑᵤ is calculated by multiplying the speed nₐₗₜ of the pump by a correction factor x, the pump is operated at the calculated speed nₙₑᵤ such that, in an initial compensation step, the actual conveyance rate Q_{b,ist} of the pump is matched to the desired conveyance rate Q_{b,soll}, and
after the initial compensation step, the conveyance rate of the pump is regulated.

10. Apparatus according to claim 9, **characterised in that** the arithmetic unit (18) is designed such that the predetermined speed nₐₗₜ at which the pump is operated in order to determine the arterial pressure Pₐᵣₜ in the hose line is calculated in accordance with the following equation: ${n}_{alt} = \frac{{Q}_{b , soll}}{{V}_{S , 0} \left(r\right) * \left(1-{a}_{1}*t\right)}$ where
V_{S,0}(r) is the cardiac output [ml] after a particular running time at atmospheric pressure at the inlet of the blood pump,
a₁ is a parameter [%/h] that describes the relative decrease in the conveyance rate with respect to the running time t.

11. Apparatus according to claim 10, **characterised in that** the arithmetic unit (18) is designed such that the correction factor x is determined from the pressure Pₐᵣₜ that arises at the predetermined speed nₐₗₜ in the hose line upstream of the pump, in accordance with the following equation: ${b}_{2} * {P}_{art}^{2} * {x}^{3} + {b}_{1} * {P}_{art} * {x}^{2} - x + 1 = 0$

12. Apparatus according to any of claims 9 to 11, **characterised in that** the arithmetic unit (18) is designed such that, in a further compensation step, a speed nₙₑᵤ is calculated by multiplying the nominal speed nₐₗₜ of the pump adjusted after the first compensation step by a correction factor x in order to regulate the conveyance rate of the pump, at which speed the pump is operated in order to match the actual conveyance rate of the pump to the desired conveyance rate.

13. Apparatus according to claim 12, **characterised in that** the arithmetic unit (18) is designed such that, in order to determine the correction factor x, the ratio q is determined from the correction factor x calculated in the compensation step and from a reduced correction factor xᵣ, in accordance with the following equation: $q = \frac{{Q}_{b , soll}}{{n}_{alt} * {V}_{S , 0} \left(r\right) * \left(1-{a}_{1}*t\right)} = x / {x}_{r}$

14. Apparatus according to claim 13, **characterised in that** the arithmetic unit (18) is designed such that a reduced pressure P_{art,r} in the hose line upstream of the pump is calculated by multiplying the pressure measured in the hose line upstream of the pump by the ratio q of correction factor x to reduced correction factor xᵣ, the reduced correction factor xᵣ being calculated from the reduced pressure P_{art,r} in accordance with the following equation: ${b}_{2} * {P}_{art , r}^{2} * {x}_{r}^{3} + {b}_{1} * {P}_{art , r} * {x}_{r}^{2} - {x}_{r} + 1 = 0$

15. Apparatus according to claim 14, **characterised in that** the arithmetic unit (18) is designed such that the correction factor xᵣ is calculated by multiplying the reduced correction factor xᵣ by the ratio q of correction factor x to reduced correction factor x.

16. Apparatus according to any of claims 9 to 15, **characterised in that** the peristaltic pump is a roller pump or a finger pump.

17. Blood treatment apparatus comprising an apparatus according to any of claims 9 to 16.

## Revendications

1. Procédé servant à régler le régime d'une pompe péristaltique, auquel du liquide est refoulé dans un conduit flexible élastique, comprenant des étapes de procédé qui suivent :
la définition de la pression dans le conduit flexible en amont de la pompe et du régime nominal de la pompe et
l'ajustement du régime nominal de la pompe sur la base de la pression dans le conduit flexible en amont de la pompe en fonction du temps de fonctionnement de la pompe de telle manière que la vitesse de refoulement effective correspond à la vitesse de roulement souhaitée de la pompe,
**caractérisé en ce que**
afin de définir un facteur de correction x, la pompe fonctionne à un régime nₐₗₜ spécifié, dans lequel la pression dans le conduit flexible en amont de la pompe est mesurée, laquelle est obtenue lorsque le régime est spécifié,
un régime nₙₑᵤ est calculé en multipliant le régime nₐₗₜ de la pompe et un facteur de correction x,
la pompe fonctionne au régime nₙₑᵤ calculé si bien que la vitesse de refoulement Q_{b,ist} effective de la pompe est adaptée à la vitesse de refoulement Q_{b,soll} souhaitée lors d'une étape de compensation initiale, et
la vitesse de refoulement de la pompe est régulée après l'étape de compensation initiale.

2. Procédé selon la revendication 1, **caractérisé en ce que** le régime nₐₗₜ spécifié, auquel la pompe fonctionne afin de déterminer la pression Pₐᵣₜ dans le conduit flexible est calculé selon l'équation qui suit : ${n}_{alt} = \frac{{Q}_{b , soll}}{{V}_{S , 0} \left(r\right) * \left(1-{a}_{1}*t\right)}$ où
V_{s,0}(r) est un volume systolique [ml] après un temps de fonctionnement défini à une pression nulle au niveau de l'entrée de la pompe à sang,
a₁ est un paramètre [%/h], qui décrit la baisse relative de la vitesse de refoulement avec le temps de fonctionnement t.

3. Procédé selon la revendication 2, **caractérisé en ce que** le facteur de correction x est défini à partir de la pression Pₐᵣₜ, se réglant lorsque le régime nₐₗₜ est spécifié, dans le conduit flexible en amont de la pompe selon l'équation qui suit : ${b}_{2} * {P}_{art}^{2} * {x}^{3} + {b}_{1} * {P}_{art} * {x}^{2} - x + 1 = 0$

4. Procédé selon l'une quelconque des revendications 1 à 5, **caractérisé en ce qu'**afin de réguler la vitesse de refoulement de la pompe lors d'une autre étape de compensation, un régime nₙₑᵤ est calculé en multipliant le régime nₐₗₜ nominal, réglé après la première étape de compensation, de la pompe par un facteur de correction x, régime auquel la pompe fonctionne afin d'adapter la vitesse de refoulement effective de la pompe à la vitesse de refoulement souhaitée.

5. Procédé selon la revendication 4, **caractérisé en ce qu'**afin de définir le facteur de correction x, le rapport q est défini par le facteur de correction x déterminé lors de l'étape de compensation supplémentaire et par un facteur de correction réduit xᵣ selon l'équation qui suit : $q = \frac{{Q}_{b , soll}}{{n}_{alt} * {V}_{S , 0} \left(r\right) * \left(1-{a}_{1}*t\right)} = x / {x}_{r}$

6. Procédé selon la revendication 5, **caractérisé en ce qu'**une pression réduite P_{art,r} dans le conduit flexible en amont de la pompe est calculée en multipliant la pression mesurée dans le conduit flexible en amont de la pompe par le rapport q entre le facteur de correction x et le facteur de correction réduit xᵣ, dans lequel le facteur de correction réduit xᵣ est calculé à partir de la pression réduite P_{art,r} selon l'équation qui suit : ${b}_{2} * {P}_{art , r}^{2} * {x}_{r}^{3} + {b}_{1} * {P}_{art , r} * {x}_{r}^{2} - {x}_{r} + 1 = 0$

7. Procédé selon la revendication 6, **caractérisé en ce que** le facteur de correction x est calculé en multipliant le facteur de correction réduit xᵣ par le rapport q entre le facteur de correction x et le facteur de correction réduit xᵣ.

8. Procédé selon l'une quelconque des revendications 4 à 7, **caractérisé en ce que** la vitesse de refoulement de la pompe est régulée en continu lors d'étapes de compensation itératives se suivant les unes les autres.

9. Dispositif servant à régler le régime d'une pompe péristaltique, auquel un liquide est refoulé dans un conduit flexible élastique, comprenant
des moyens (20) servant à déterminer la pression dans le conduit flexible en amont de la pompe et le régime nominal de la pompe et
des moyens servant à ajuster le régime nominal de la pompe sur la base de la pression dans le conduit flexible en amont de la pompe en fonction du temps de fonctionnement de la pompe de telle manière que la vitesse de refoulement effective correspond à la vitesse de refoulement souhaitée de la pompe,
**caractérisé en ce qu'**une unité de calcul (18) est prévue, laquelle est réalisée de telle manière que
afin de définir un facteur de correction x, la pompe fonctionne à un régime nₐₗₜ spécifié, dans lequel la pression dans le conduit flexible en amont de la pompe est mesurée, laquelle est obtenue lorsque le régime est spécifié,
en multipliant le régime nₐₗₜ de la pompe par un facteur de correction x, un régime nₙₑᵤ est calculé,
la pompe fonctionne au régime nₙₑᵤ calculé de sorte que le régime Q_{b,ist} effectif de la pompe est adapté au régime Q_{b,soll} souhaité lors d'une étape de compensation initiale, et
le régime de la pompe est régulé après l'étape de compensation initiale.

10. Dispositif selon la revendication 9, **caractérisé en ce que** l'unité de calcul (18) est réalisée de telle manière que le régime nₐₗₜ spécifié, auquel la pompe fonctionne afin de définir la pression artérielle Pₐᵣₜ dans le conduit flexible, est calculé selon l'équation qui suit : ${n}_{alt} = \frac{{Q}_{b , soll}}{{V}_{S , 0} \left(r\right) * \left(1-{a}_{1}*t\right)}$ où
V_{s,0}(r) est un volume systolique [ml] après un temps de fonctionnement défini à une pression nulle au niveau de l'entrée de la pompe à sang,
a₁ est un paramètre [%/h], qui décrit la baisse relative de la vitesse de refoulement avec le temps de fonctionnement t.

11. Dispositif selon la revendication 10, **caractérisé en ce que** l'unité de calcul (18) est réalisée de telle manière que le facteur de correction x est défini à partir de la pression Pₐᵣₜ, se réglant lorsque le régime nₐₗₜ est spécifié, dans le conduit flexible en amont de la pompe selon l'équation qui suit : ${b}_{2} * {P}_{art}^{2} * {x}^{3} + {b}_{1} * {P}_{art} * {x}^{2} - x + 1 = 0$

12. Dispositif selon l'une quelconque des revendications 9 à 11, **caractérisé en ce que** l'unité de calcul (18) est réalisée de telle manière qu'afin de réguler le régime de la pompe, un régime nₙₑᵤ est calculé lors d'une autre étape de compensation en multipliant le régime nₐₗₜ nominal, réglé après la première étape de compensation, de la pompe par un facteur de correction x, régime auquel la pompe fonctionne afin d'adapter la vitesse de refoulement effective de la pompe à la vitesse de refoulement souhaitée.

13. Dispositif selon la revendication 12, **caractérisé en ce que** l'unité de calcul (18) est réalisée de telle manière qu'afin de définir le facteur de correction x, le rapport q entre le facteur de correction x déterminé lors de l'étape de compensation et un facteur de correction réduit xᵣ, est défini selon l'équation qui suit : $q = \frac{{Q}_{b , soll}}{{n}_{alt} * {V}_{S , 0} \left(r\right) * \left(1-{a}_{1}*t\right)} = x / {x}_{r}$

14. Dispositif selon la revendication 13, **caractérisé en ce que** l'unité de calcul (18) est réalisée de telle manière qu'une pression réduite P_{art,r} dans le conduit flexible en amont de la pompe est calculée en multipliant la pression mesurée dans le conduit flexible en amont de la pompe par le rapport q entre le facteur de correction x et le facteur de correction réduit xᵣ, dans lequel le facteur de correction réduit xᵣ est calculé à partir de la pression réduite P_{art,r} selon l'équation qui suit : ${b}_{2} * {P}_{art , r}^{2} * {x}_{r}^{3} + {b}_{1} * {P}_{art , r} * {x}_{r}^{2} - {x}_{r} + 1 = 0$

15. Dispositif selon la revendication 14, **caractérisé en ce que** l'unité de calcul (18) est réalisée de telle manière que le facteur de correction réduit xᵣ est calculé en multipliant le facteur de correction réduit xᵣ par le rapport q entre le facteur de correction x et le facteur de correction réduit xᵣ.

16. Dispositif selon l'une quelconque des revendications 9 à 15, **caractérisé en ce que** la pompe péristaltique est une pompe à galets ou une pompe à doigts.

17. Dispositif de traitement du sang comprenant un dispositif selon l'une quelconque des revendications 9 à 16.
